# EUROPÄISCHE PATENTSCHRIFT

(11) **EP 0 849 656 B1**
(45) Veröffentlichungstag und Bekanntmachung des Hinweises auf die Patenterteilung: **27.04.2005**
(21) Anmeldenummer: 97121383.0
(22) Anmeldetag: 05.12.1997
(51) Int. Cl.: G05G 1/08, H01H 11/00, G05G 1/02

(54) **Linear durch Drücken verschiebbarer Druckknopf**
Push-button, sliding by pressure
Bouton-poussoir coulissant par pression

(30) Priorität: 20.12.1996 DE 19653380
(43) Veröffentlichungstag der Anmeldung: 24.06.1998
(73) Patentinhaber: ABB PATENT GmbH, 68526 Ladenburg (DE)
(72) Erfinder: Mössner, Gerhard, Dipl.-Ing., 74931 Lobbach (DE); Popa, Heinz, Dr.-Ing., 69245 Bammental (DE); Goehle, Rolf, Dipl.-Ing., 69181 Leimen (DE); Eppe, Klaus-Peter, Dipl.-Ing., 69429 Waldbrunn (DE); Schmitt, Volker, 69245 Bammental (DE); Wieland, Ralf, Dipl.-Ing., 69429 Waldbrunn (DE)
(74) Vertreter: Miller, Toivo

(56) Entgegenhaltungen:
- DE-A- 2 417 330
- DE-A- 3 419 834
- DE-A- 3 638 834

## Beschreibung

Die Erfindung betrifft ein linear durch manuelles Drücken entgegen der Kraft einer Feder aus einer ersten stabilen Lage in eine zweite stabile Lage (eingedrückte Lage) und unter der Kraft der Feder zurück verschiebbarer Druckknopf zur Betätigung des schwenkbar gelagerten Kontakthebels eines elektrischen Schaltgerätes gemäß dem Oberbegriff des Anspruches 1.

DE 3 419 834 beschreibt einen ähnlichen Druckknopf.

Linear verschiebbare Druckknöpfe sind beispielsweise bei Kugelschreibern bekannt geworden. Dort sind zwei gegeneinander verschiebbare und gegeneinander verdrehbare Fortschaltelemente innerhalb des Kugelschreiberzylinders aufgenommen, die ineinandergreifen und sich berührenden Radialflächen eine Art Stirnverzahnung aufweisen, so daß beim Verdrehen des einen Teiles gegen das andere dasjenige eine Teil, welches die Kugelschreibermine aufnimmt, hin und herbewegt wird. In diesem, sich hin und herbewegenden und drehenden Teil sind axial verlaufende Schlitze vorgesehen, die unterschiedlich lang sind und mit an der Innenfläche der Kugelschreiberhülse angeformten Zähnen in Eingriff gelangen; wenn die Zähne in die axial längeren Schlitze hineingleiten, verschwindet die Kugelschreibermine innerhalb der Hülse und wenn nach Eindrücken des Druckknopfes die Zähne in die kürzeren Schlitze eingreifen, dann ragt die Kugelschreibermine aus der Kugelschreiberhülse hervor, so daß der Kugelschreiber betriebsbereit ist.

Für manche Anwendungsfälle kann eine solche Anordnung nicht eingesetzt werden.

Ein Druckknopf der eingangs genannten Art ist aus der FR 2 322 442 bekannt geworden. Die dort beschriebenen Gleitflächenabschnitte, auf denen ein federnder Drahtbügel mit seinem freien, L-förmig abgewinkelten Ende gleitet, sind in einer Ebene angeordnet; die Zuordnung des Drahtbügels zu den Gleitflächenabschnitten ist so gewählt, daß das abgewinkelte Ende beim Drücken des Druckknopfes die zwischen den Gleitflächenabschnitten befindliche Trennwandung umfährt.

Diese Anordnung ist, da sie bei einem Druckknopf für einen Kleintaster verwendet ist, für viele Anwendungen nicht robust genug.

Aufgabe der Erfindung ist es, einen Druckknopf der eingangs genannten Art so auszugestalten, daß eine korrekte Bewegung des Rastelementes um die Trennwandung immer sichergestellt ist und daß dabei auch eine ausreichende Robustheit des Druckknopfes erzielt ist.

Diese Aufgabe wird erfindungsgemäß dadurch gelöst, daß die Gleitflächen unterschiedliche Abstände von einer Bezugsfläche aufweisen, wobei an der drückflächenabseitigen Verbindungsstelle der Gleitflächen eine dritte Stufe von der einen zur anderen Gleitfläche vorgesehen ist, die verhindert, daß das Rastelement beim Niederdrücken des Druckknopfes in die zweite Gleitfläche gelangt.

Erst durch das Vorsehen der dritten Stufe ist eine sichere Trennung der Gleitflächen voneinander gewährleistet und das Rastelement wird in jedem Falle beim Eindrücken des Druckknopfes wegen der dritten Stufe nicht in die falsche" Gleitfläche hineingelangen können. Demgemäß ist die zweite Gleitfläche zumindest in dem der Drückfläche abgewandten Verbindungsabschnitt zur ersten Gleitfläche bezogen auf diese durch die dritte Stufe erhöht.

Gemäß einer weiteren Ausgestaltung befindet sich zwischen der ersten Gleitfläche und dem Gleitflächenabschnitt, der im Bereich des Rastsackes liegt, eine erste Stufe, mit der sicher erreicht wird, daß dann, wenn sich das Rastelement im Rastsack befindet, beim Niederdrücken das Rastelement sich nicht in die erste Gleitfläche bewegen kann.

Zusätzlich ist zwischen dem Gleitflächenabschnitt im Bereich des Rastsackes und der zweiten Gleitfläche eine zweite Stufe vorgesehen, über die der dem Rastsack benachbarte Gleitflächenabschnitt zur zweiten Gleitfläche abfällt; damit wird ebenfalls sicher erreicht, daß das Rastelement nicht wieder in den Bereich des Rastsackes zurückgelangen kann, wenn der Druckknopf eingedrückt wird.

Insgesamt können daher drei Stufungen vorgesehen werden, über die das Rastelement bei einem Umlauf um die Trennwandung jeweils von der einen Gleitfläche in den jeweils benachbarten Gleitflächenabschnitt hineinfallen kann, wodurch sichergestellt ist, daß das Rastelement immer im gleichen Umlaufsinn um die Trennwandung herumfährt.

Gemäß einer weiteren Ausführungsform der Erfindung besitzt das Rastelement einen Rasthaltehebel mit einer senkrecht dazu verlaufenden Nase, der um eine Achse, die senkrecht zu den Gleitflächenebenen verläuft, schwenkbar ist, wodurch erreicht wird, daß die Nase auch sicher beim Drücken um die Trennwandung herumlaufen kann. Damit die Nase auf den Gleitflächen bleibt, ist eine erste Feder vorgesehen, die den Rasthaltehebel dauernd in Richtung Gleitflächen drückt. Zusätzlich ist eine zweite Feder vorgesehen, die den Rasthaltehebel um die Achse, die senkrecht zu dem Gleitflächenelement verläuft, in eine Richtung beaufschlagt, so daß ein Umlauf der Nase auf den Gleitflächen um die Trennwandung in jedem Fall sichergestellt ist.

Gemäß einer weiteren Ausführungsform ist der Rasthaltehebel an einem drehbar gelagerten Haltezapfen angeformt, der in seiner eigenen Achse gleitend bewegbar ist und auf den die Feder einwirkt, so daß die Nase gegen die Gleitflächen gedrückt ist. Dabei ist der Bewegungsweg des Haltezapfens so bemessen, daß die Nase auch von den Gleitflächen über die Trennwandung abdrückbar ist.

Insbesondere die letztere Lösung findet dann Verwendung, wenn der Druckknopf als Betätigungselement in einem Leitungs- oder Fehlerstromschutzschalter Verwendung finden soll. Dann nämlich muß der Rasthaltehebel bzw. die Rastnase im Falle eines Überstromes oder eines Kurzschlußstromes oder eines Fehlerstromes so bewegt werden, daß sie nicht in den Rastsack hineingelangt; bei einer entsprechend konstruktiven Ausgestaltung kann der Rasthaltehebel bzw. der Haltezapfen von einem Kontakthebel so verschoben werden, daß die Nase über die Trennwandung hinweggleiten kann, was durch die zweite Feder bewirkt wird.

Anhand der Zeichnung, in der ein Ausführungsbeispiel der Erfindung dargestellt ist, sollen die Erfindung, weitere vorteilhafte Ausgestaltungen der Erfindung sowie weitere Vorteile näher erläutert und beschrieben werden.

Es zeigen:
- Fig. 1: eine perspektivische Ansicht eines Druckknopfes mit einer Gleitflächenanordnung,
- Fig. 2 bis 13: unterschiedliche Stellungen des Druckknopfes bezogen auf ein Schaltschloß für einen Leitungsschutzschalter.

Ein Druckknopf 10 der Fig. 1 umfaßt einen zylindrischen Abschnitt 11, dessen nicht sichtbare, in der Zeichnung oben liegende Fläche (bei 12) eine Drückfläche aufweist. An der entgegengesetzten Kreisfläche 13 des zylindrischen Abschnittes schließt ein erster Vorsprung 14 und ein zweiter Vorsprung 15 an, der eine etwa rechteckige Form aufweist und auf dem auf einer der Breitseiten eine Gleitflächenanordnung 16 vorgesehen ist. Die Gleitflächenanordnung 16 besitzt eine etwa parallel zur Bewegungsrichtung des Druckknopfes 10 verlaufende erste Gleitfläche 17 und eine parallel dazu verlaufende zweite Gleitfläche 18, die in ihrem drückflächenseitigen Bereich über eine Verbindungsstelle 19 und ebenfalls über eine drückflächenabseitige Verbindungsstelle 20 miteinander verbunden sind. Von einer nicht näher dargestellten Bezugsebene, die parallel zu den Gleitflächen oder angenähert parallel zu den Gleitflächen 17, 18 verläuft, besitzen beide Gleitflächen 17 und 18 unterschiedlichen Abstand: die erste Gleitfläche steigt von der Verbindungsstelle 20 leicht an bis zu einer im Bereich der Verbindungsstelle 19 befindlichen Sattelfläche 21, die zur eigentlichen Verbindungsstelle 19 über eine Stufe 22 abfällt. Über eine weitere Stufe 23 fällt die Verbindungsstelle 19 ab zur zweiten Gleitfläche 18, die bis hin zur Verbindungsstelle 20 bezogen auf diese Bezugsebene ansteigt, so daß an der Verbindungsstelle 20 zwischen der zweiten Gleitfläche und der ersten Gleitfläche eine dritte Stufe 24 vorgesehen ist, über die die zweite Gleitfläche zur ersten Gleitfläche 17 abfällt. Zwischen den Gleitflächen 16 und 17 befindet sich eine Trennwandung 25, die auf der der Verbindungsstelle 19, also der drückflächennahen Verbindungsstelle 19 mit einem Rastsack 26 versehen ist. Wenn eine feststehende und nur quer zu den Gleitflächen 17 und 18 federnd an diese angedrückte Nase auf den Gleitflächen 17 und 18 entlanggleitet, dann gleitet sie zunächst in Pfeilrichtung P₁ (Relativbewegung) auf der Gleitfläche 17 nach oben zur Sattelfläche 11 und rutscht von dort über die Stufung 22 auf die Verbindungsstelle 19 und hinter den Rastsack 26, wodurch der Druckknopf 10 in der eingedrückten Stellung festgehalten wird. Die Verbindungsstelle 19 der beiden Gleitflächen 17 und 18 ist nach oben, also zur Drückflächenseite hin, von einer senkrecht dazu verlaufenden Stufung 27 abgeschlossen, die unter einem Winkel von 45° zur Bewegungsrichtung des Druckknopfes verläuft und in die Stufe 22 übergeht, wobei die Stufung 27 oder Grenzwandung 27 parallel zu der der Gleitbahn 18 benachbarten V-Fläche 28 des Rastsackes 26 verläuft. Wenn der Druckknopf 10 weiter hineingedrückt wird, dann verschiebt sich die Rastnase in Pfeilrichtung P₂ und wird über die Stufung 27 und die weitere Stufe 23 hin zur zweiten Gleitfläche 18 abgelenkt und gleitet dann, wenn der Druckknopf wieder nach oben gleitet, auf der zweiten Gleitfläche 18 bis hin zur zweiten Verbindungsstelle 20 und schnappt über die Stufe 24 wieder auf die erste Gleitbahn 17. Die Führung der Rastnase erfolgt also durch die Trennwandung 25, die Stufung 27 und eine parallel zur Trennwandung 25 verlaufende Begrenzungswand 29, zwischen denen die zweite Gleitfläche 18 verläuft. Die Begrenzungswand 29 weist im Bereich der Verbindungsstelle 20 einen zur Gleitfläche 17 hin geneigten Bogen 30 auf. Bei der Bewegung P₃ wird die Rastnase zwischen der Begrenzungswand 29 mit dem Bogen 30 und der Trennwandung 25 auf der Gleitfläche 18 geführt.

Das Rastelement (siehe weiter unten) macht somit eine Bewegung senkrecht zur Bezugsebene und außerdem noch eine Drehbwegung um eine Drehachse, die senkrecht zu der Bezugsebene verläuft. Damit diese Drehbewegung auch in jedem Fall sichergestellt ist, ist eine zweite Feder vorgesehen, deren Federkraft das Rastelement entgegen dem Uhrzeigersinn dreht bzw. beaufschlagt, so daß die Rastnase 34 an der Trennwandung 25 entlang auf der Gleitfläche 17 zum Rastsack 26 und von dort entlang der Begrenzungswand 29 zum Ausgangspunkt an der Verbindungsstelle 20 gleitet (siehe auch Fig. 3).

An dem ersten Vorsprung 14 schließt ein Arm 31 an, an dem ein senkrecht dazu und senkrecht zur Bewegungsrichtung des Druckknopfes 10 verlaufender Zapfen 32 anschließt (siehe weiter unten). In dem Vorsprung 15 befindet sich eine axial verlaufende Bohrung 33, in der eine Druckfeder angeordnet ist (nicht gezeigt), die den Druckknopf 10 nach oben drückt. Die Eindrückbewegung ist die Bewegung in Pfeilrichtung E und die Ausdrückbewegung ist die Bewegung gemäß Pfeilrichtung A. Die Bewegung E erfolgt manuell und die Bewegung A aufgrund der in der Bohrung 33 befindlichen Druckfeder.

Die Fig. 2 und 3 zeigen den Druckknopf 10 mit der Gleitfläche 17, auf der das Gleitelement 34 bzw. Rastelement 34 entlanggleitet. Dieses Rastelement 34 besitzt eine Nase 35, die an einem etwa parallel zur Bewegungsrichtung des Druckknopfes 10 verlaufenden Arm 36 angeformt ist, der mit einem quer dazu verlaufenden Bolzen 37 verbunden ist; der Bolzen 37 ist in seiner Achsrichtung verschieblich, so daß auch der Arm 36 verschiebbar ist; darüberhinaus ist der Bolzen 37 auch drehbar um seine Längsachse, so daß der Arm 36 um die Bolzenachse 37 verschwenkbar ist.

Die Fig. 3 zeigt den Rastarm 36 mit der Rastnase 34 an der zweiten Verbindungsstelle 20. Wenn der Druckknopf in Pfeilrichtung E gedrückt wird, dann gleitet, wie aus Fig. 5 ersichtlich ist, die Rastnase des Rastarmes 36 hin zur Verbindungsstelle 19 und schnappt dann, wie aus Fig. 7, 8 und 9 zu sehen ist, in den Rastsack 26; die Fig. 8 und 9 zeigen diese eingedrückte, stabile Lage.

Bei der Stellung nach Fig. 11 (unabhängig von der Stellung gemäß Fig. 10) würde die Rastnase 35 auf der zweiten Gleitfläche 18 gleiten, bis sie, wenn der Druckknopf in Pfeilrichtung A bewegt wird, wieder in der Stelle endet, die in der Fig. 3 dargestellt ist.

Es ist oben angedeutet worden, daß die Anordnung gemäß Fig. 1 bzw. 2 bis 13 bei einem Leitungsschutzschalter Verwendung findet. Zu diesem Zweck ist gezeigt, daß an einer Drehachse 38 ein Kontakthebel 39 drehbar gelagert ist, der ein bewegliches Kontaktstück 40 aufweist und auf der entgegengesetzten Seite einen Anschlag 41, der gegen die Stirnfläche des Bolzens 37 anliegt.

Die Fig. 2 und 3 zeigen die Anordnungen in der Ausschaltstellung, wenn also der Druckknopf 10 vollständig aus dem Schaltgerät herausragt. Die Rastnase 35 befindet sich dabei an der Verbindungsstelle 20. Das bewegliche Kontaktstück ist in seiner Ausschaltstellung. Zum Einschalten wird der Druckknopf 10 in Pfeilrichtung E gedrückt, wodurch über eine in den Fig. nicht näher dargestellte Schaltschloßanordnung, die mit dem Druckknopf in Verbindung steht, der bewegliche Kontakthebel 39 in die Berührungsstellung mit einem festen Kontaktstück 41 gelangt. Das Rastelement 35 befindet sich auf der Gleitfläche 17 aber noch in gewisser Entfernung zur Verbindungsstelle 19. Wenn der Druckknopf 10 weiter hineingedrückt wird, dann wird die Rastnase 35 im Bereich der Verbindungsstelle 19 in den Rastsack 26 einschnappen; man erkennt in Fig. 6, daß der Druckknopf weiter hineingedrückt ist, als es nötig wäre zum Verrasten, weil ein Abstand d zwischen dem Grund des Rastsackes 26 und der Nase 35 vorhanden ist; wenn der Druckknopf 10 freigegeben wird, dann bewegt sich der Druckknopf 10 kurz in Pfeilrichtung A und der Grund des Rastsackes 26 legt sich gegen die Rastnase 35 an. Dies ist dann die Einschaltstellung.

Wenn der Schalter ausgelöst hat, d. h. wenn ein elektromagnetischer oder thermischer Auslöser des Leitungsschutzschalters angesprochen hat, dann wird durch Entklinkung eines nicht näher dargestellten Schaltschlosses der Kontakthebel 39 in Ausschaltstellung gelangen, wobei der Anschlag 41 den Bolzen 37 in der Zeichnung Fig. 10 nach links verschiebt, so daß die Rastnase 35 entgegen der Kraft einer nicht gezeichneten ersten Feder frei von der Gleitfläche 18 kommt. Dadurch kann der Druckknopf 10 aufgrund der Kraft der nicht gezeigten Druckfeder in Pfeilrichtung A wegwandern. Man erkennt in der Fig. 10, daß die Begrenzungswand 29 so gewählt ist, daß selbst bei der maximalen Verschiebung des Rastelementes 34 weg von der Gleitfläche 18 sich die Rastnase 35 immer noch im Bereich der Begrenzungswand 29 befindet.

Bei einem elektrischen Leitungsschutzschalter ist von wichtiger Bedeutung, daß auch beim Einschaltvorgang eine Auslösung erfolgen kann. Das Rastelement muß im Falle eines Kurzschlußstromes so bewegt werden, daß es in eingedrücktem Zustand des Druckknopfes nicht in den Rastsack 26 gelangen kann; hierbei wird es von dem Kontakthebel 39 über den Vorsprung 41 nach links bewegt und gleitet so über die Trennwandung, siehe Fig. 12 und 13. Wie oben angedeutet ist für alle diese Bewegungsabläufe auch die zweite Feder, die als Drehfeder eine Drehkraft F auf das Rastelement ausübt, von wesentlicher Bedeutung.

## Patentansprüche

1. Linear durch manuelles Drücken entgegen der Kraft einer Feder aus einer ersten stabilen Lage in eine zweite stabile Lage (eingedrückte Lage) und unter der Kraft der Feder zurück verschiebbarer Druckknopf zur Betätigung des schwenkbar gelagerten Kontakthebels eines elektrischen Schaltgerätes, welcher Kontakthebel bei einem Kurzschluss- oder Über- oder Fehlerstromes in Ausschaltstellung bewegt wird, insbesondere für einen Leitungsschutz- oder Fehlerstromschutzschalter, mit einem Rastelement (34), das federnd gegen eine Gleitflächenanordnung (17, 18) am Druckknopf (10) gedrückt gleitet, wobei die Gleitflächenanordnung (17, 18) zwei etwa parallele, in Verschieberichtung verlaufende Gleitflächen (17, 18) aufweist, die eine geschlossene Gleitbahn bilden und zwischen denen eine Trennwandung (25) liegt und von denen auf der ersten Gleitfläche (17) das Rastelement (34) beim Niederdrücken des Druckknopfes und auf der zweiten Gleitfläche (18) das Rastelement (34) beim Herauswandern des Druckknopfes (10) gleitet, und wobei an der Trennwandung (25) im Gleitweg an der drückflächennahen Verbindungsstelle (19) der Gleitfläche (17, 18) ein Rastsack (26) vorgesehen ist, in den das Rastelement (34) beim Eindrücken des Druckknopfes (10) einrastet und ihn in der gedrückten zweiten stabilen Lage (eingedrückte Lage) festhält, wobei die Gleitflächen (17, 18) unterschiedliche Abstände von einer Bezugsfläche aufweisen, wobei an der drückflächenabseitigen Verbindungsstelle (20) der Gleitflächen eine dritte Stufe (24) von der einen zur anderen Gleitfläche (18, 17) vorgesehen ist, die verhindert, dass das Rastelement (34) beim Niederdrücken des Druckknopfes (10) in die zweite Gleitfläche gelangt, **dadurch gekennzeichnet, dass** das Rastelement (34) um eine etwa senkrecht zu den Gleitflächen (17, 18) verlaufende Achse drehbar ist, wobei die Achse durch einen Zapfen (37) gebildet ist, und dass der Zapfen (37) und damit das Rastelement (34) aus der Einschaltstellung, in der sich das Rastelement im Rastsack (26) befindet und den Druckknopf (10) festhält, bei der Ausschaltbewegung des Kontakthebels in eine Stellung verschoben wird, in der das Rastelement (34) frei vom Rastsack (26) gelangt.

2. Druckknopf nach Anspruch 1, **dadurch gekennzeichnet, dass** zwischen dem drückflächennahen Ende der ersten Gleitfläche (17) und dem Gleitflächenbereich des Rastsackes (26) eine zweite Stufe (22) vorgesehen ist, wobei der Gleitflächenbereich des Rastsackes bezogen auf die erste Gleitfläche (17) tiefer liegt, so dass ein Zurückwandern des Rastelementes in die erste Gleitfläche (17) beim Niederdrücken des Druckknopfes (10) verhindert ist.

3. Druckknopf nach Anspruch 1 oder 2, **dadurch gekennzeichnet, dass** zwischen dem Gleitflächenbereich des Rastsackes (26) und dem drückflächennahen Ende der zweiten Gleitfläche eine zweite Stufe (23) vorgesehen ist, so dass das drückflächennahe Ende der zweiten Gleitfläche (18) tiefer liegt als der Gleitflächenabschnitt des Rastsackes (26).

4. Druckknopf nach einem der vorherigen Ansprüche, **dadurch gekennzeichnet, dass** das Rastelement (34) einen Rasthaltehebel (Arm 36) mit einer senkrecht dazu verlaufenden Nase (35) aufweist, der um eine Achse, die senkrecht zu den Gleitflächenebenen verläuft, schwenkbar ist.

5. Druckknopf nach einem der Ansprüche 2 bis 4, **dadurch gekennzeichnet, dass** der Rasthebel (36) an einem drehbar gelagerten Haltezapfen (37) abgeformt ist, der gleitend in seiner Achse bewegbar ist und auf den die Feder einwirkt, so dass die Nase (35) gegen die Gleitfläche (17, 18) gedrückt ist, und dass der Bewegungsweg des Haltezapfens (37) so bemessen ist, dass die Nase (35) von den Gleitflächen (17, 18) über die Trennwandung (25) abdrückbar ist.

6. Druckknopf nach einem der vorherigen Ansprüche, **dadurch gekennzeichnet, dass** der Rasthebel (36) federnd um den Haltezapfen drehbar beaufschlagt ist, derart, dass die Nase (35) dauernd gegen die Trennwandung (25), von der ersten Gleitfläche (17) in den Rastsack (25) und dann wieder in die zweite Gleitfläche (18) und gegen eine Begrenzungswand (29, 30) gedrückt ist.

## Claims

1. Push-button, sliding linearly by manual pressure counter to the force of a spring from a first stable position into a second stable position (pressed-in position) and back under the force of the spring, for actuating the pivotably mounted contact lever of an electric switching device, which contact lever is moved into the switch-off position if there is a short circuit current or overload current or residual current, in particular for an automatic cutout or residual current circuit breaker, having a latching element (34) which slides resiliently against a sliding surface arrangement (17, 18) pressed against the push-button (10), the sliding surface arrangement (17, 18) having two approximately parallel sliding surfaces (17, 18) which run in the sliding direction, form a closed sliding track and between which a separating wall (25) is situated and on the first sliding surface (17) of which the latching element (34) slides when the push-button is pressed down and on the second sliding surface (18) of which the latching element (34) slides when the push-button (10) travels outwards, and a latching pocket (26) is provided on the separating wall (25) at that connecting point (19) of the sliding surface (17, 18) that is in the vicinity of the pressure surface in the sliding path, into which latching pocket the latching element (34) latches, when the push-button (10) is pressed in, and secures it in the pressed, second stable position (pressed-in position), the sliding surfaces (17, 18) being at different distances from a reference surface, a third step (24) from the one to the other sliding surface (18, 17) being provided at that connecting point (20) of the sliding surfaces which is remote from the pressure surface, the third step preventing the latching element (34) from passing into the second sliding surface when the push-button (10) is pressed down, **characterized in that** the latching element (34) can be rotated about an axis running approximately perpendicularly with respect to the sliding surfaces (17, 18), the axis being formed by a journal (37), and **in that** the journal (37) and therefore the latching element (34) is slid, during the switch-off movement of the contact lever, from the switch-on position, in which the latching element is situated in the latching pocket (26) and secures the push-button (10), into a position, in which the latching element (34) is disengaged from the latching pocket (26).

2. Push-button according to Claim 1, **characterized in that** a second step (22) is provided between that end of the first sliding surface (17) which is in the vicinity of the pressure surface and the sliding surface region of the latching pocket (26), the sliding surface region of the latching pocket being situated lower with respect to the first sliding surface (17), so that the latching element is prevented from travelling back into the first sliding surface (17) when the push-button (10) is pressed down.

3. Push-button according to Claim 1 or 2, **characterized in that** a second step (23) is provided between the sliding surface region of the latching pocket (26) and that end of the second sliding surface which is in the vicinity of the pressure surface, so that that end of the second sliding surface (18) which is in the vicinity of the pressure surface is situated lower than the sliding surface section of the latching pocket (26).

4. Push-button according to one of the preceding claims, **characterized in that** the latching element (34) has a latching retaining lever (arm 36) with a lug (35) which runs perpendicularly with respect thereto and can be pivoted about an axis which runs perpendicularly with respect to the sliding surface planes.

5. Push-button according to one of Claims 2 to 4, **characterized in that** the latching lever (36) is formed on a rotatably mounted retaining journal (37), which can be moved in a sliding manner on its axis and is acted upon by the spring, so that the lug (35) is pressed against the sliding surface (17, 18), and **in that** the path of movement of the retaining journal (37) is dimensioned in such a manner that the lug (35) can be pushed away from the sliding surfaces (17, 18) via the separating wall (25).

6. Push-button according to one of the preceding claims, **characterized in that** the latching lever (36) is acted upon resiliently in a manner such that it can rotate about the retaining journal such that the lug (35), continuously against the separating wall (25), is pressed by the first sliding surface (17) into the latching pocket (25) and then again into the second sliding surface (18) and against a boundary wall (29, 30).

## Revendications

1. Bouton poussoir déplaçable linéairement d'une première position stable vers une seconde position stable (position enfoncée) par une pression manuelle exercée à l'encontre de la force d'un ressort et ramené à sa position d'origine par la force du ressort, pour actionner le levier de contact pivotant d'un appareil de commutation électrique, le levier de contact, en présence d'un courant de court-circuit ou d'un courant de surcharge ou de défaut, étant amené dans la position de coupure, notamment pour un disjoncteur de protection de ligne ou un disjoncteur à courant de défaut, comportant un élément d'encliquetage (34) qui est pressé élastiquement contre un système de surfaces de glissement (17, 18) aménagé sur le bouton poussoir (10), le système de surfaces de glissement (17, 18) comprenant deux surfaces de glissement (17, 18) sensiblement parallèles, qui s'étendent dans la direction de déplacement et forment une piste de glissement fermée et entre lesquelles est disposée une cloison (25), l'élément d'encliquetage (34) glissant sur la première surface de glissement (17) lors de l'enfoncement du bouton poussoir et l'élément d'encliquetage (34) glissant sur la seconde surface de glissement (18) lors du relâchement du bouton poussoir (10), un logement d'encliquetage (26) étant prévu dans la cloison (25) dans la piste de glissement au niveau du point de jonction (19) des surfaces de glissement (17, 18) proche de la surface de poussée, logement dans lequel l'élément d'encliquetage (34) s'encliquète lors de l'enfoncement du bouton poussoir (10) et retient ce dernier dans la seconde position stable (position enfoncée), les surfaces de glissement (17, 18) étant disposées à des distances différentes par rapport à une surface de référence, un troisième gradin (24), qui empêche l'élément d'encliquetage (34) d'atteindre la seconde surface de glissement lors de l'enfoncement du bouton poussoir (10), étant prévu d'une surface de glissement (17, 18) à l'autre, au niveau du point de jonction (20) des surfaces de glissement (17, 18) éloigné de la surface de poussée, **caractérisé par le fait que** l'élément d'encliquetage (34) peut pivoter autour d'un axe sensiblement perpendiculaire aux surfaces de glissement (17, 18), l'axe étant formé d'un tourillon (37) et **par le fait que** le tourillon (37), et avec celui-ci l'élément d'encliquetage (34), lors du mouvement de coupure du levier de contact, est déplacé de la position de couplage, dans laquelle l'élément d'encliquetage se trouve dans le logement d'encliquetage (26) et retient le bouton poussoir (10), vers une position, dans laquelle l'élément d'encliquetage (34) est dégagé du logement d'encliquetage (26).

2. Bouton poussoir selon la revendication 1, **caractérisé par le fait qu'**il est prévu un deuxième gradin (22) entre l'extrémité de la première surface de glissement (17) voisine de la surface de poussée et la portion formant surface de glissement du logement d'encliquetage (26), la portion formant surface de glissement du logement d'encliquetage étant située à un niveau plus bas par rapport à la première surface de glissement (17), de telle sorte qu'un recul de l'élément d'encliquetage dans la première surface de glissement (17) lors de l'enfoncement du bouton poussoir (10) est empêché.

3. Bouton poussoir selon la revendication 1 ou 2, **caractérisé par le fait qu'**il est prévu un deuxième gradin (23) entre la portion formant surface de glissement du logement d'encliquetage (26) et l'extrémité de la seconde surface de glissement (18) voisine de la surface de poussée, de telle sorte que l'extrémité de la seconde surface de glissement (18) voisine de la surface de poussée est située à un niveau plus bas que la portion formant surface de glissement du logement d'encliquetage (26).

4. Bouton poussoir selon une des revendications précédentes, **caractérisé par le fait que** l'élément d'encliquetage (34) comprend un levier d'encliquetage (bras 36) avec un nez (35) disposé perpendiculairement à celui-ci, qui peut pivoter autour d'un axe perpendiculaire aux plans des surfaces de glissement.

5. Bouton poussoir selon une des revendications 2 à 4, **caractérisé par le fait que** le levier d'encliquetage (36) est moulé sur un tourillon support (37) monté tournant, qui peut être coulisser suivant son axe et sur lequel agit le ressort, de telle sorte que le nez (35) est pressé sur la surface de glissement (17, 18) et **par le fait que** la course de déplacement du tourillon support (37) est dimensionnée de manière telle que le nez (35) puisse être repoussé par les surfaces de glissement (17, 18) au-dessus de la cloison (25).

6. Bouton poussoir selon une des revendications précédentes, **caractérisé par le fait que** le levier d'encliquetage (36) est sollicité par ressort en rotation autour du tourillon support, de telle sorte que le nez (35) est pressé de manière permanente contre la cloison (25) de la première surface de glissement (17) vers le logement d'encliquetage (25), puis de nouveau contre la seconde surface de glissement (18) et contre une paroi extérieure (29, 30).
